# FASCICULE DE BREVET EUROPEEN

(11) **EP 3 102 751 B1**
(45) Date de publication et mention de la délivrance du brevet: **09.06.2021**
(21) Numéro de dépôt: 15702678.2
(22) Date de dépôt: 21.01.2015
(51) Int. Cl.: E04B 2/02, E04C 1/39, E04B 2/18

(54) **ELEMENT DE CONSTRUCTION COMPORTANT AU MOINS DEUX BLOCS**
KONSTRUKTIONSELEMENT MIT MINDESTENS ZWEI BLÖCKEN
CONSTRUCTION ELEMENT WITH AT LEAST TWO BLOCKS

(30) Priorité: 04.02.2014 FR 1450861
(43) Date de publication de la demande: 14.12.2016
(73) Titulaire: Rossi, Dominique, 06100 Nice (FR)
(72) Inventeur: Rossi, Dominique, 06100 Nice (FR)
(74) Mandataire: Decobert, Jean-Pascal
(86) Numéro de dépôt international: PCT/EP2015/051167
(87) Numéro de publication internationale: WO 2015/117827

(56) Documents cités:
- EP-A1- 2 546 427
- CH-A- 154 737
- DE-A1- 2 639 036
- DE-A1- 19 903 287
- DE-U1-202011 110 256
- FR-A1- 2 275 600

## Description

### DOMAINE DE L'INVENTION

La présente invention est relative notamment à un bloc de construction ainsi qu'à un élément de construction comportant plusieurs blocs et un ensemble permettant la composition d'une paroi murale utilisant les blocs en question.

Une application préférée concerne l'industrie du bâtiment et des travaux publics en particulier pour la réalisation de murets, de murs de soutènement, de murs anti-bruit ou autres.

### ETAT DE LA TECHNIQUE

Dans ce dernier domaine, on connaît de la publication WO A 9622427 un élément de construction pour monter à sec des murs de soutènement à inclinaison variable. Suivant cette antériorité, des éléments sont réalisés avec des parties fragmentables de sorte à en tirer une pluralité de blocs individuels. On peut ainsi faire varier la composition murale, le système étant modulable. Par ailleurs, les blocs suivant l'antériorité comportent des moyens de fixation relative par des systèmes tenon et mortaise permettant le blocage de blocs en superposition. Malgré la flexibilité d'emploi de tels éléments, les techniques actuelles souffrent de limitation. Ces éléments sont normalement à monter à la main mais s'avèrent peu pratiques à manipuler.

La publication brevet DE202011110256U1 décrit un bloc en matière plastique avec des trous. La publication brevet CH154737A divulgue un bloc de longueur réglable par des lignes de rupture au niveau desquelles des trous et des rainures sont présents pour affaiblir le bloc. EP2546427A1 montre quant à lui des blocs de construction modulables avec chacun des moyens d'assemblage mâle et femelle, et un trou central. FR2275600A1 et DE19903287A1 décrit un bloc comprenant des trous avec une part de portion évasée à partir de son embouchure sur une face.

Il existe un besoin de proposer un bloc amélioré dans lequel la manipulation des éléments est améliorée.

### RESUME DE L'INVENTION

La présente invention s'inscrit en ce cadre et propose à cet effet un élément de construction en béton selon la revendication 1.

Ainsi, sur l'ensemble des trous, au moins certains d'entre eux ne sont pas alignés.

La conformation essentiellement parallélépipédique des blocs les rend compacts et résistants si bien que, à l'opposé des préjugés de l'état de la technique, l'invention propose de réaliser des trous au sein des blocs. Ces trous peuvent être formés dès l'origine, par exemple lors d'un moulage. Par ailleurs, les trous sont répartis si bien que la reprise des effets mécaniques est répartie et de trop fortes concentrations de contraintes sont évitées. Outre le gain de poids issu des trous, leur répartition originale permet de créer des zones de préhension réparties sur la face du bloc.

La capacité de manipulation est importante car il s'agit ici de blocs qu'il faut pouvoir déplacer, couper, monter généralement à la main ; L'invention concerne en outre un élément de construction comportant au moins deux blocs, lesdits blocs étant alignés suivant une dimension en profondeur du bloc.

L'invention concerne par ailleurs un ensemble de composition d'une paroi murale comportant au moins trois blocs, les trois blocs comprenant un premier bloc, un deuxième bloc superposé au premier bloc et un troisième bloc juxtaposé au premier bloc.

### BREVE INTRODUCTION DES DESSINS

D'autres caractéristiques, buts et avantages de la présente invention apparaîtront à la lecture de la description détaillée qui suit, et en regard des dessins annexés donnés à titre d'exemples non limitatifs et sur lesquels :
- la figure 1 présente un ensemble de quatre blocs ruptables ;
- les figures 2a et 2b montrent respectivement en coupe transversale horizontale et de profil, un mode de réalisation conforme à l'invention ;
- les figures 3a et 3b montrent respectivement en coupe transversale horizontale et de profil, un autre mode de réalisation qui n'est pas conforme à l'invention ;
- les figures 4a et 4b présentent respectivement de profil et en coupe transversale verticale d'autres possibilités qui n'est pas conforme à l'invention, tout comme les figures 5a et 5b ;
- la figure 6 présente un ensemble de soutènement réalisable avec l'invention.

### DESCRIPTION DETAILLEE

Avant d'entrer dans le détail de modes de réalisation notamment en référence aux dessins, on énonce ci-après des options que l'invention peut présenter.
- au moins un des trous 16 comporte une portion évasée à partir de son embouchure sur la troisième face 7, avec une section décroissante vers l'intérieur du bloc ; cela permet une meilleure prise en main et le caractère progressif de la variation de section offre une très faible diminution de résistance mécanique.
- la portion évasée est une portion conique 19 ;
- la portion évasée s'étend depuis la troisième face jusqu'à la quatrième face avec une décroissance de section de la troisième face vers la quatrième face, la variation de section peut être de 2mm au diamètre entre les deux faces.
- au moins un des trous 16 est débouchant sur une quatrième face 12 du bloc 1, 2, 3, 4, ladite quatrième face 12 étant opposée à la troisième face 7 ;
- au moins un des trous 16 comporte une portion évasée à partir de son embouchure sur la troisième face 7 suivie d'une portion de section constante elle-même suivie d'une portion évasée de section croissante vers une embouchure sur la quatrième face 12 ;
- au moins deux trous 16 présentent des sections de tailles différentes ;
- les trous 16 ont une section circulaire ;
- l'élément selon l'invention comporte deux séries de trous 16 alignés suivant deux lignes 17, 18 ;
- les deux lignes 17, 18 sont parallèles à la dimension en profondeur ;
- chaque série de trous 16 comporte trois trous ;
- chacun des trois trous 16 d'une série est aligné, suivant une dimension en hauteur du bloc, avec un des trois trous 16 de l'autre série ;
- les trous 16 d'une des séries sont décalés des trous 16 de l'autre série suivant la dimension en profondeur ;
- la surface de l'embouchure des trous 16 sur la troisième face 7 est inférieure à 20% de la surface de la troisième face 7 ;
- au moins un des trous 16 est borgne.
- la profondeur du au moins un trou borgne est comprise entre 20 et 45% de la largeur du bloc 1, 2, 3, 4 ;
- l'élément comporte au moins trois trous 16 additionnels formés à partir d'une quatrième face 12 du bloc 1, 2, 3, 4 opposée à la troisième face 7, les au moins trois trous 16 étant non alignés ;
- les trous 16 additionnels sont symétriques des trous 16 débouchant sur la troisième face 7 relativement à un plan médian du bloc 1, 2, 3, 4 suivant la dimension en profondeur.

L'élément de l'invention est réalisé à partir de béton, par exemple par moulage.

Il peut par ailleurs présenter une configuration sensiblement parallélépipédique rectangle.

Suivant l'invention, en un seul élément cohérent appelé élément de construction est réalisée en une pluralité de blocs de construction. L'ensemble est cohérent car les blocs 1, 2, 3, 4 sont assemblés en alignement par l'une de leurs faces. La figure 1 illustre cette coopération. Pour autant, la cohésion entre blocs peut être supprimée en appliquant un effort au niveau de zones de rupture situées à la frontière entre deux blocs adjacents. Tel que représenté, les zones de rupture 14 sont ici formées d'entailles formées d'une part sur une première face 5 de l'élément de construction et d'autre part sur une deuxième face 6 située en vis-à-vis de la première face 5. Les zones de rupture 14 sont avantageusement des rainures parallèles et orientées suivant une dimension large repérée « l » dans la figure 3a de l'élément de construction, perpendiculaire à l'orientation d'alignement des blocs 1, 2, 3, 4 ci-après dénommée profondeur « p ».

A titre préféré, les zones de rupture 14 ont un profil en entaille plus haut que large. Par exemple, leur hauteur est de 13 millimètres et la largeur de 10 millimètres pour des blocs 1, 2, 3, 4 de 87 millimètres de haut.

La décohésion entre deux blocs 1, 2, 3, 4 peut être obtenue simplement par frappe de l'utilisateur de sorte à profiter de la fragilité de la zone de rupture 14. On peut ainsi libérer un ou plusieurs blocs ou encore former des sous-groupes de blocs 1, 2, 3, 4. On notera que lors de cette étape, la face 9 du bloc 1, 2, 3, 4 considérée après dissociation présente un aspect à relief susceptible d'imiter la pierre éclatée. On peut par conséquent profiter de la phase de fragmentation d'un élément de construction pour obtenir un ou plusieurs blocs dont l'une des faces présente un aspect non lisse de sorte à obtenir des variations dans la composition murale. Dans l'exemple illustré particulièrement visible en figure 1, un élément de construction comporte 4 blocs 1, 2, 3, 4 alignés mais ce mode de réalisation n'est pas limitatif et on pourrait associer plus ou moins de blocs 1, 2, 3, 4 pour former un élément.

Au niveau d'une face supérieure ici dénommée première face 5, chaque bloc 1, 2, 3, 4 comporte au moins une rainure 11 formant un relief rentrant vers l'intérieur du bloc 1, 2, 3, 4. A titre préféré, la hauteur de la rainure est inférieure à 15% de celle du bloc. Par exemple, pour un bloc de hauteur h de 87 millimètres, une rainure de profil semi-circulaire de diamètre 22 millimètres pourra convenir, soit une hauteur de 11 millimètres. Les rainures 11 sont avantageusement identiques pour chacun des blocs. D'ailleurs, les blocs 1, 2, 3, 4 sont préférentiellement de configuration identique ou similaire.

Au niveau d'une face inférieure ci-après deuxième face 6, chaque bloc 1, 2, 3, 4 comporte au moins une languette 10 faisant saillie vers l'extérieur. Chaque rainure 11 est en vis-à-vis (c'est-à-dire parallèles sur une face opposée) d'une languette 10 si bien que l'on comprend aisément que l'association d'une languette d'un bloc avec une rainure d'un autre bloc permet leur mise en coopération en superposition. On prévoit une dimension et une forme pour la languette 10 apte à coopérer avec une rainure 11 pour former un système mâle/femelle. Ainsi, la languette 10 peut comporter un profil semi circulaire d'un diamètre légèrement inférieur à celui de la rainure 11, par exemple un diamètre de 18 millimètres correspondant à une hauteur de languette 10 de 9 millimètres.

Bien entendu le placement de la languette 10 et de la rainure 11 pourrait être inverse.

Comme précédemment, les languettes 10 sont avantageusement formées de manière parallèle et similaire pour chaque bloc 1, 2, 3, 4 et sont avantageusement parallèles à la largeur « l » des blocs 1, 2, 3, 4.

Toujours à titre préféré, les blocs 1, 2, 3, 4 ont chacun une coupe rectangulaire dans un plan suivant la profondeur du bloc. Par exemple, un ratio profondeur sur hauteur de chaque bloc 1, 2, 3, 4 compris entre 1 et 2 donne satisfaction. La section peut être carrée.

En revenant à l'exemple précédemment évoqué, on peut obtenir les paramètres dimensionnels suivants :
- profondeur de chaque bloc : 250 millimètres (soit profondeur d'un élément de construction doté de 4 blocs : 1000 millimètres)
- hauteur h de chaque bloc : 87 millimètres
- largeur de chaque bloc : 130 millimètres
- hauteur de rainure 11 : 11 millimètres
- hauteur de languette 10 : 9 millimètres
- hauteur de zone de rupture 14 : 13 millimètres

On a constaté qu'avec ces paramètres, la résistance mécanique était optimisée tout en permettant trois zones de fixation sur chaque bloc.

Cependant, avec ces seuls paramètres, les éléments s'avèrent fort denses et particulièrement difficiles à manipuler, lorsqu'ils sont en béton.

De manière surprenante, il a été constaté que la formation d'une pluralité de trous 16 dans les blocs 1, 2, 3, 4 ne nuisait pas fondamentalement à la résistance mécanique qui reste convenable. Pour parvenir à ce résultat, l'invention forme des trous 16 dont les configurations avantageuses sont données ci-après et qui sont au nombre de 3 au moins, les trous n'étant pas tous alignés.

Dans le cas de la figure 1, chaque bloc 1, 2, 3, 4 comporte six trous 16, organisés en deux séries de trois trous ; préférentiellement ces séries sont dirigées suivant des lignes 17, 18 parallèles à la profondeur « p » du bloc 1, 2, 3, 4 rappelée en figure 3b. En figure 1, les trous 16 forment en outre trois colonnes suivant la hauteur des blocs donnée sous le repère « h » en figure 3b. Ce cas n'est pas limitatif et les trous peuvent être arrangés autrement qu'en colonnes, comme c'est le cas aux figures 5a et 5b.

Avantageusement, les trous 16 de chaque série sont également espacés entre eux et les trous 16 d'extrémité de chaque série sont à égale distance de leur bord respectif du bloc 1, 2, 3, 4.

Pour préserver une résistance centrale plus élevée tout en allégeant efficacement le bloc, certains ou tous les trous 16 peuvent avoir une portion évasée, par exemple conique 19, au niveau de la face 7 sur lesquels ils débouchent. Ainsi, dans le cas des figures 2a et 2b, une portion 19 s'étend depuis une zone en profondeur du trou 16, vers l'embouchure du trou 16 au niveau de la face 7. Cette face 7 est une face de flanc du bloc 1, 2, 3, 4, c'est-à-dire s'étendant suivant la direction en profondeur et définitivement avec une quatrième face 12 opposée, la largeur « l » du bloc 1, 2, 3, 4. Après la portion 19, le trou 16 comporte une portion centrale 20 de section constante. La portion 19 peut avoir une profondeur inférieure à 25% de la longueur du bloc. Le trou 16 en question peut être borgne mais le mode de réalisation des figures 2a et 2b le montre débouchant sur la quatrième face 12. Préférentiellement, une portion évasée similaire à celle indiquée précédemment est formée sur le trou 16 vers son embouchure sur la quatrième face 12.

Les figures 3a et 3b qui n'appartiennent pas à l'invention, montrent une possibilité selon laquelle les trous 16 débouchant sur la troisième face 7 sont borgnes. Seuls certains des trous pourraient être borgnes, les autres étant débouchant. Dans ces figures, la profondeur des trous 16 borgnes est inférieure à la moitié de la largeur « l » du bloc 1, 2, 3, 4. En outre, des trous 16 additionnels sont formés à partir de la quatrième face 12 de façon ici symétrique. On maintient aussi avantageusement une zone médiane du bloc où les trous 16 sont absents.

Suivant d'autres caractéristiques possibles, les figures 4a et 4b qui n'appartiennent pas à l'invention, montrent des trous 16 ayant des tailles différentes. D'une manière générale, mais non limitative, les trous 16 sont circulaires. Dans ce cadre, on a formé des figures 4a et 4b des trous de diamètres différents avec par exemple un doublement de diamètre pour au moins un trou 16.

Dans le mode de réalisation des figures 5a et 5b, qui n'appartiennent pas à l'invention, les trous 16 sont de même section mais sont organisés en deux rangées avec un décalage suivant la dimension en profondeur. Avantageusement, aucun des trous 16 n'est situé en vis-à-vis d'un autre trou 16 suivant la direction en hauteur.

Les figures 1 à 5b donnent des exemples de différents aspects possibles mais non limitatifs de blocs 1, 2, 3, 4. Ces aspects peuvent être mis en oeuvre en combinaison suivant toute association même s'ils ne sont pas illustrés ou décrits précédemment en association.

A titre d'exemple, et notamment dans le cas de la figure1, les trous 16 peuvent avoir un diamètre de 20 à 30 mm, préférentiellement à 25mm, pour des dimensions de blocs correspondant à l'exemple chiffré donné précédemment.

Dans le cas de la figure 6, un élément de construction a été fragmenté en deux parties comportant chacune deux blocs 1, 2 et 3, 4. Les deux paires de blocs sont superposées de sorte que le bloc 1 soit situé au-dessus du bloc 3 et le bloc 2 situé au-dessus du bloc 4. Grâce à cette configuration, on alterne des lignes à l'aspect de pierre éclatée issu des faces 9 obtenues à la dissociation du bloc 1, 2, 3, 4 et des lignes lisses correspondant au front 15 du bloc 1 ou 4, suivant la hauteur de l'ouvrage. La même méthode est reproduite pour superposer à nouveau des blocs 3, 4 et des blocs 1,2.

La modularité de l'invention permet ainsi de monter des ouvrages tels que murets, des murs de soutènement, des murs anti-bruit ou autres. Dans certains cas, il est avantageux de renforcer la cohérence de l'ouvrage et du volume de terre qu'il soutient. A cet effet, l'élément peut comporter, sur au moins l'un des blocs 1, 2, 3, une encoche réalisée en creux sur l'une et/ou l'autre parmi la première face 5 et la deuxième face 6. Dans le cas des figures, l'encoche est une rainure parallèle aux languettes 10 sur la première face 5. La profondeur de l'encoche est par exemple comprise entre 10 et 30% de la hauteur « h » du bloc équipé. Ce dernier est préférentiellement l'un au moins des blocs d'extrémité de l'élément, parmi le bloc 1 et le bloc 4. L'encoche est avantageusement réalisée plus vers la face frontale du bloc 1, 4 d'extrémité que vers les languettes 10. Cela permet à l'encoche de coopérer avec une nappe de stabilisation notamment une grille du cône dénommée géogrille. Il s'agit ainsi d'une surface à mailles, de préférence en un matériau métallique ou polymères tels que polyester ou polypropylène rigide. Elle est avantageusement suffisamment rigide pour disposer au repos d'une forme plane. La grille est telle qu'elle comporte une bordure au moins partiellement rectiligne de sorte à autoriser une insertion dans l'encoche du bloc 1, 4 considéré. Cette bordure, repliée dans l'encoche, retient le reste de la grille qui s'applique optionnellement en outre sur la surface de la face 5 du bloc située entre l'encoche et la face frontale du bloc. La figure 6 montre une telle réalisation avec deux grilles. On notera que la superposition de deux blocs permet d'encastrer la grille dans un espace interstitiel, avec deux appuis générés par les blocs. La grille est ainsi retenue dans l'encoche et par les blocs. Sa bordure ne peut s'extraire de l'encoche. Pour éviter que l'épaisseur de la grille ne produise un défaut d'insertion des languettes dans les rainures, la portion de surface de la face équipée de l'encoche, située entre les moyens d'assemblage de la face frontale du bloc, est avantageusement suivant un plan en léger retrait relativement à un plan de base où se situe les moyens d'assemblage tels que les languettes. Ainsi, à ce niveau, la hauteur du bloc est un peu moindre, de préférence d'une valeur correspondant à l'épaisseur de la grille. Ce décalage en hauteur est, par exemple, visible aux figures 2b et 3b, et 4a et 5a.

L'invention n'est pas limitée aux modes de réalisation précédemment décrits mais s'étend à tous modes de réalisation conformes aux revendications suivantes.

### REFERENCES

- 1.: Bloc
- 2.: Bloc
- 3.: Bloc
- 4.: Bloc
- 5.: Première face
- 6.: Deuxième face
- 7.: Troisième face
- 8.: Face avant
- 9.: Face après dissociation
- 10.: Languette
- 11.: Rainure
- 12.: Quatrième face
- 14.: Zone de rupture
- 15.: Front
- 16.: Trou
- 17.: Première ligne
- 18.: Deuxième ligne
- 19.: Portion conique
- 20.: Portion centrale
- 21.: Fond
- h.: Hauteur d'un bloc
- p.: Profondeur d'un bloc

## Revendications

1. Elément de construction en béton comportant au moins deux blocs (1, 2, 3, 4), lesdits blocs (1, 2, 3, 4) étant configurés suivant une dimension en profondeur des blocs (1, 2, 3, 4) et solidaires mais dissociables au niveau de zones de liaison ruptables, au moins un des blocs de construction (1, 2, 3, 4) étant destiné à coopérer en superposition avec au moins un autre bloc de construction, chacun des blocs de construction (1, 2, 3, 4) comprenant, sur une première face (5), des moyens d'assemblage mâles et, sur une deuxième face (6) opposée à la première face (5), des moyens d'assemblage femelles complémentaires des moyens d'assemblage mâles,
dans lequel chaque bloc (1, 2, 3, 4) comporte au moins trois trous (16) formés à partir d'une troisième face (7) du bloc (1, 2, 3, 4), la troisième face (7) étant parallèle à la dimension en profondeur et perpendiculaire aux première et deuxième faces (5, 6), les au moins trois trous (16) n'étant pas tous alignés, et dans lequel au moins un des trous (16) comporte d'une part une portion évasée (19) à partir de son embouchure sur la troisième face (7), avec une section décroissante vers l'intérieur du bloc et d'autre part une portion centrale (20) de section constante, et suivie d'une portion évasée de section croissante vers une embouchure sur la quatrième face (12).

2. Elément selon la revendication précédente dans lequel la portion évasée est une portion conique (19).

3. Elément selon l'une des revendications précédentes dans lequel au moins un des trous (16) est débouchant sur une quatrième face (12) du bloc (1, 2, 3, 4), ladite quatrième face (12) étant opposée à la troisième face (7).

4. Elément selon l'une des revendications précédentes dans lequel au moins deux trous (16) présentent des sections de tailles différentes.

5. Elément selon l'une des revendications précédentes comportant deux séries de trous (16) alignés suivant deux lignes (17, 18).

6. Elément selon la revendication précédente, dans lequel chaque série de trous (16) comporte trois trous.

7. Elément selon la revendication précédente dans lequel chacun des trois trous (16) d'une série est aligné, suivant une dimension en hauteur du bloc, avec un des trois trous (16) de l'autre série.

8. Elément selon la revendication 6 dans lequel les trous (16) d'une des séries sont décalés des trous (16) de l'autre série suivant la dimension en profondeur.

9. Elément selon l'une des revendications précédentes dans lequel la surface de l'embouchure des trous (16) sur la troisième face (7) est inférieure à 20% de la surface de la troisième face (7).

10. Elément selon l'une des revendications précédentes dans lequel au moins un des trous (16) est borgne.

11. Elément selon la revendication précédente, dans lequel la profondeur du au moins un trou borgne est comprise entre 20 et 45% de la largeur du bloc (1, 2, 3, 4).

12. Elément selon l'une des deux revendications précédentes comportant au moins trois trous (16) additionnels formés à partir d'une quatrième face (12) du bloc (1, 2, 3, 4) opposée à la troisième face (7), les au moins trois trous (16) n'étant pas tous alignés.

13. Elément selon la revendication précédente dans lequel les trous (16) additionnels sont symétriques des trous (16) débouchant sur la troisième face (7) relativement à un plan médian du bloc (1, 2, 3, 4) suivant la dimension en profondeur.

14. Ensemble de composition de paroi murale comportant en superposition une pluralité de blocs (1, 2, 3, 4) d'une pluralité d'éléments selon l'une des revendications précédentes.

## Patentansprüche

1. Konstruktionselement aus Beton, das mindestens zwei Blöcke (1, 2, 3, 4) beinhaltet, wobei die Blöcke (1, 2, 3, 4) entlang einer Tiefenabmessung der Blöcke (1, 2, 3, 4) konfiguriert sind, und im Bereich von zerbrechlichen Verbindungszonen fest verbunden, jedoch trennbar sind, wobei mindestens einer der Konstruktionsblöcke (1, 2, 3, 4) dazu bestimmt ist, in Überlagerung mit mindestens einem anderen Konstruktionsblock zusammenzuwirken, wobei jeder der Konstruktionsblöcke (1, 2, 3, 4) auf einer ersten Seite (5) Steckzusammensetzungsmittel, und auf einer zweiten Seite (6), entgegengesetzt zur ersten Seite (5) zu den Steckzusammensetzungsmitteln ergänzende Nutzusammensetzungsmittel umfasst,
wobei jeder Block (1, 2, 3, 4) mindestens drei Löcher (16) beinhaltet, die ausgehend von einer dritten Seite (7) des Blocks (1, 2, 3, 4) gebildet sind, wobei die dritte Seite (7) parallel zur Tiefenabmessung, und senkrecht zur ersten und zweiten Seite (5, 6) ist, wobei die mindestens drei Löcher (16) nicht alle ausgerichtet sind, und wobei mindestens eines der Löcher (16) einerseits einen ausgestellten Abschnitt (19) ausgehend von seiner Mündung in die dritte Seite (7), mit einem abnehmenden Querschnitt ins Innere des Blocks, und andererseits einen mittleren Abschnitt (20) mit konstantem Querschnitt, gefolgt von einem ausgestellten Abschnitt mit zu einer Mündung in die vierte Seite (12) wachsendem Querschnitt beinhaltet.

2. Element nach dem vorstehenden Anspruch, wobei der ausgestellte Abschnitt ein konischer Abschnitt (19) ist.

3. Element nach einem der vorstehenden Ansprüche, wobei mindestens eines der Löcher (16) in eine vierte Seite (12) des Blocks (1, 2, 3, 4) einmündend ist, wobei die vierte Seite (12) entgegengesetzt zur dritten Seite (7) ist.

4. Element nach einem der vorstehenden Ansprüche, wobei mindestens zwei Löcher (16) Querschnitte in unterschiedlichen Größen aufweisen.

5. Element nach einem der vorstehenden Ansprüche, das zwei Lochreihen (16) beinhaltet, die entlang zweier Linien (17, 18) ausgerichtet sind.

6. Element nach dem vorstehenden Anspruch, wobei jede Lochreihe (16) drei Löcher beinhaltet.

7. Element nach dem vorstehenden Anspruch, wobei jedes der drei Löcher (16) einer Reihe entsprechend einer Höhenabmessung des Blocks mit einem der drei Löcher (16) der anderen Reihe ausgerichtet ist.

8. Element nach Anspruch 6, wobei die Löcher (16) einer der Reihen von den Löchern (16) der anderen Reihe entlang der Tiefenabmessung versetzt sind.

9. Element nach einem der vorstehenden Ansprüche, wobei die Oberfläche der Mündung der Löcher (16) in die dritte Seite (7) kleiner als 20% der Oberfläche der dritten Seite (7) ist.

10. Element nach einem der vorstehenden Ansprüche, wobei mindestens eines der Löcher (16) ein Blindloch ist.

11. Element nach dem vorstehenden Anspruch, wobei die Tiefe des mindestens einen Blindloches zwischen 20 und 45% der Breite des Blocks (1, 2, 3, 4) enthalten ist.

12. Element nach einem der beiden vorstehenden Ansprüche, das mindestens drei zusätzliche Löcher (16) beinhaltet, die ausgehend von einer vierten Seite (12) des Blocks (1, 2, 3, 4) entgegengesetzt zur dritten Seite (7) gebildet sind, wobei die mindestens drei Löcher (16) nicht alle ausgerichtet sind.

13. Element nach dem vorstehenden Anspruch, wobei die zusätzlichen Löcher (16) in Bezug zu einer Mittenebene des Blocks (1, 2, 3, 4) entlang der Tiefenabmessung symmetrisch zu den Löchern (16) sind, die in die dritte Seite (7) münden.

14. Einheit zur Bildung einer Mauerwand, die in Überlagerung eine Vielzahl von Blöcken (1, 2, 3, 4) einer Vielzahl von Elementen nach einem der vorstehenden Ansprüche beinhaltet.

## Claims

1. Concrete construction element including at least two blocks (1, 2, 3, 4), said blocks (1, 2, 3, 4) being configured according to a depth dimension of the blocks (1, 2, 3, 4) and being rigidly connected to one another but separable at the breakable linking areas, at least one of the construction blocks (1, 2, 3, 4) is to engage with at least one other construction block, in a stacked fashion, each of the construction blocks (1, 2, 3, 4) comprising, on a first surface (5), male assembly means and, on a second surface (6) opposite the first surface (5), female assembly means complementary to the male assembly means, wherein each block (1, 2, 3, 4) includes at least three holes (16) formed from a third surface (7) of the block (1, 2, 3, 4), the third surface (7) being parallel to the depth dimension and perpendicular to the first and second surfaces (5, 6), the at least three holes (16) not all being aligned, and wherein at least one of the holes (16) includes on the one hand a flared portion (19) from its mouth on the third surface (7), with a decreasing section towards the inside of the block and on the other hand a central portion (20) with a constant section, and followed by a flared portion with an increasing section to a mouth on the fourth surface (12).

2. Element according to the preceding claim wherein the flared portion is a conical portion (19).

3. Element according to one of the preceding claims wherein at least one of the holes (16) opens onto a fourth surface (12) of the block (1, 2, 3, 4), said fourth surface (12) being opposite the third surface (7).

4. Element according to one of the preceding claims wherein at least two holes (16) have sections of different sizes.

5. Element according to one of the preceding claims including two series of holes (16) aligned according to two lines (17, 18).

6. Element according to the preceding claim, wherein each series of holes (16) includes three holes.

7. Element according to the preceding claim wherein each of the three holes (16) of a series is aligned, along a height dimension of the block, with one of the three holes (16) of the other series.

8. Element according to claim 6 wherein the holes (16) of one of the series are offset from the holes (16) of the other series according to the depth dimension.

9. Element according to one of the preceding claims wherein the surface of the mouth of the holes (16) on the third surface (7) is less than 20% of the surface of the third surface (7).

10. Element according to one of the preceding claims wherein at least one of the holes (16) is blind.

11. Element according to the preceding claim, wherein the depth of the at least one blind hole is comprised between 20 and 45% of the width of the block (1, 2, 3, 4).

12. Element according to one of the two preceding claims including at least three additional holes (16) formed from a fourth surface (12) of the block (1, 2, 3, 4) opposite the third surface (7), the at least three holes (16) not all being aligned.

13. Element according to the preceding claim wherein the additional holes (16) are symmetrical with the holes (16) opening onto the third surface (7) relative to a median plane of the block (1, 2, 3, 4) according to the depth dimension.

14. Wall composition assembly including in a stacked fashion a plurality of blocks (1, 2, 3, 4) of a plurality of elements according to one of the preceding claims.
